# DEMANDE DE BREVET EUROPEEN

(11) **EP 2 653 635 A2**
(43) Date de publication de la demande: **23.10.2013**
(21) Numéro de dépôt: 13163843.9
(22) Date de dépôt: 16.04.2013
(51) Int. Cl.: E04F 21/00

(54) **Equipement et procédé de traitement d'une surface avec un éclairage rasant**

(30) Priorité: 18.04.2012 FR 1253590
(71) Demandeur: Scorgim, 76000 Rouen (FR)
(72) Inventeur: Noël, Dominique, 76000 Rouen (FR)
(74) Mandataire: Bugnion Genève

(57) **Abrégé**

Un équipement (10, 100, 200) pour le traitement d'une surface à traiter (22), notamment d'une surface brute, peinte ou enduite, comporte une tête (12) pour recevoir un outil présentant au moins une face de travail venant au contact de la surface à traiter lorsque l'équipement est dans une position de travail. L'équipement comporte en outre un organe de préhension relié à la tête. La tête présente un pourtour pourvu au moins localement d'un éclairage directionnel destiné à éclairer la surface à traiter avec une incidence inférieure à 30° lorsque l'équipement est en position de travail. Lors du traitement, par exemple du ponçage, d'une surface à traiter, notamment d'une surface murale ou d'un plafond, l'opérateur pose un équipement suivant l'une quelconque des revendications précédente en position de travail sur la surface à traiter et éclaire au moins une partie de la surface à traiter avec l'éclairage de l'équipement en lumière rasante pour repérer les défauts de la surface à traiter, puis corrige les défauts avec l'équipement, en évitant de traiter avec l'équipement l'ensemble de la surface à traiter.

## Description

### DOMAINE TECHNIQUE DE L'INVENTION

L'invention se rapporte à un équipement, destiné au traitement, en particulier à un traitement abrasif, de surfaces brutes, enduites ou peintes, notamment pour parfaire leur état de surface, notamment pour leur finition.

### ETAT DE LA TECHNIQUE ANTERIEURE

Dans le document US 5 239 783 est décrit une girafe à poncer équipée d'une lampe destinée à éclairer la tête de la girafe et la surface à poncer environnante. Un tel éclairage est particulièrement utile lorsque la surface à poncer est par ailleurs mal éclairée, par exemple parce qu'elle se situe dans une pièce peu ou pas éclairée durant les travaux. Toutefois, cet éclairage ne permet pas de précisément repérer les parties de la surface nécessitant un ponçage, par rapport à d'autres parties dont l'état est satisfaisant.

La problématique de l'éclairage d'une surface à poncer est par ailleurs évoquée dans le document WO 2011 051 635 qui suggère un éclairage comportant une lampe positionnée à l'extrémité d'une perche permettant une vérification de l'état de surface après ponçage. Plus précisément, la lampe est disposée de manière à éclairer en lumière rasante la cloison. On réalise ainsi un jeu d'ombres permettant de faire ressortir les éventuelles irrégularités de la surface poncée. Ce type d'éclairage n'est toutefois pas adapté à l'éclairage rasant durant le travail de ponçage, car les ombres induites par l'outil de ponçage deviennent alors prédominantes.

Dans toutes les applications décrites, l'opérateur doit nécessairement, s'il souhaite obtenir un travail fini de qualité, poncer l'ensemble de la surface, pour être sûr de ne pas oublier des parties de la surface qui comportent des défauts.

### EXPOSE DE L'INVENTION

L'invention vise à remédier aux inconvénients de l'état de la technique et à proposer des moyens permettant d'éviter à l'opérateur de traiter toute la surface peinte ou enduite, mais de se concentrer sur les seules parties nécessitant un traitement.

Pour ce faire est proposé, selon un premier aspect de l'invention, un équipement pour le traitement d'une surface à traiter, comportant une tête pour recevoir un outil présentant au moins une face de travail venant au contact de la surface à traiter lorsque l'équipement est dans une position de travail. Suivant l'invention, la tête présente un pourtour pourvu au moins localement d'un éclairage directionnel destiné à éclairer la surface à traiter avec une incidence inférieure à 30° lorsque l'équipement est en position de travail.

La surface à traiter peut être notamment toute surface de bâtiment, notamment une cloison, un mur, un plafond ou un sol.

De préférence l'incidence est inférieure à 20° ou inférieure à 10°. Cet éclairage rasant permet, durant le traitement de la surface à traiter, de visualiser les défauts de cette surface, et de concentrer ainsi le travail sur ces défauts.

Suivant un mode de réalisation, l'éclairage comporte une pluralité de sources lumineuses, destinées à éclairer la surface peinte à différentes distances de la tête en position de travail. Ces différentes sources lumineuses peuvent notamment est disposées à différentes hauteurs par rapport à la surface à traiter en position de travail.

Préférentiellement, l'éclairage est orienté de manière à ne pas éclairer un opérateur situé à distance de la surface à traiter et tenant l'organe de préhension en position de travail. Il s'agit ici de ne pas éblouir l'opérateur, et de lui permettre de porter toute son attention sur la surface éclairée.

Suivant un mode de réalisation, le pourtour de la tête présente au moins deux secteurs angulaires diamétralement opposés de part et d'autre d'un centre de la tête, l'éclairage comportant au moins deux sources lumineuses éclairant des directions opposées, au moins une des sources lumineuses étant disposée dans chacun des secteurs angulaires.

Cette disposition est particulièrement utile lorsque l'équipement est destiné à être dirigé en va et vient dans les directions opposées éclairées par les sources lumineuses. Un exemple d'un tel équipement est donné par une cale à poncer les coins et les cueillies.

Suivant un mode de réalisation, l'équipement est apte à éclairer la surface à traiter à 360° sur le pourtour de la tête. L'éclairage peut être réparti, de préférence équiréparti, sur tout le pourtour de la tête.

Le pourtour de la tête peut notamment être circulaire ou essentiellement circulaire, l'éclairage pouvant alors être distribué en couronne à intervalle régulier sur tout le pourtour.

Suivant un autre mode de réalisation, le pourtour de la tête est rectangulaire ou essentiellement rectangulaire, l'éclairage étant distribué au moins au quatre coins du pourtour de la tête.

Avantageusement, l'éclairage peut comporter des diodes électroluminescentes. En particulier, les sources lumineuses peuvent être constituées uniquement de telles diodes.

L'éclairage est préférentiellement disposé dans un ou plusieurs renfoncements du pourtour de la tête. Ces renfoncements constituent une protection de l'éclairage et notamment des sources lumineuses contre les chocs. Alternativement, notamment si les sources lumineuses ne sont pas sensibles aux chocs, il est possible de prévoir un éclairage qui soit aligné avec la surface d'enveloppe générale du pourtour de la tête.

Suivant un mode de réalisation, la tête est pourvue d'un support amovible sur lequel est fixé l'éclairage. L'éclairage peut alors être constituer une option pour l'équipement d'une tête préexistante. Il peut également équiper successivement différentes têtes utilisées par exemple par un même opérateur ou sur un même chantier.

L'équipement peut être pourvu d'une liaison électrique, par exemple filaire, à une source électrique distante.

Alternativement, on peut prévoir que la tête comporte une source d'énergie électrique locale autonome.

L'équipement peut notamment être un équipement de ponçage, par exemple une girafe à poncer, une cale à poncer plate ou une cale à poncer dans les coins et les cueillies.

L'équipement est de préférence un équipement portatif, c'est-à-dire un équipement dont la tête est, directement ou indirectement, guidée et supporté par l'opérateur. Suivant un mode de réalisation préféré, l'équipement comporte en outre un organe de préhension relié à la tête. Cet organe de préhension peut comporter une perche. L'opérateur est alors situé naturellement à distance de la surface à traiter à traiter, ce qui lui permet de profiter pleinement de l'éclairage rasant. De préférence, l'organe de préhension est articulé par rapport à la tête, soit suivant un axe d'articulation, soit par une liaison pivot. L'organe de liaison peut également constituer un support ou un logement pour une liaison électrique entre l'éclairage et une source d'énergie électrique. Il peut également le cas échéant permettre de loger ou de supporter une source d'énergie électrique autonome du type batterie ou pile.

L'équipement est de préférence destiné à un outil dont la surface de travail est abrasive. L'équipement peut être motorisé pour imprimer à la surface de travail un mouvement parallèle ou essentiellement parallèle à la surface à traiter. Toutefois, l'invention est également applicable à des équipements à main non motorisés. Il peut également être pourvu d'une aspiration pour évacuer les poussières induites par le travail.

Suivant un deuxième aspect de l'invention, celle-ci a trait à un procédé de finition, notamment de ponçage, d'une surface à traiter, notamment d'une surface murale ou d'un plafond, suivant laquelle l'opérateur pose un équipement suivant l'une quelconque des revendications précédente en position de travail sur la surface à traiter et éclaire au moins une partie de la surface à traiter avec l'éclairage de l'équipement en lumière rasante pour repérer les défauts de la surface à traiter, puis corrige les défauts avec l'équipement, en évitant de traiter avec l'équipement l'ensemble de la surface à traiter.

Préférentiellement, l'opérateur ne traite avec l'équipement que les défauts, et limite la surface traitée à moins de 50% de la surface à traiter totale.

### BREVE DESCRIPTION DES FIGURES

D'autres caractéristiques et avantages de l'invention ressortiront à la lecture de la description qui suit, en référence aux figures annexées, qui illustrent :
- la figure 1, une vue du dessus d'une girafe à poncer équipée d'un éclairage rasant selon l'invention ;
- la figure 2, une vue de côté de la girafe de la figure 1 ;
- la figure 3, une vue de détail d'une variante de positionnement de l'éclairage ;
- les figures 4A à 4C, des illustrations de positionnement préféré de l'éclairage ;
- la figure 5 une illustration d'une cale à cueillie en coin équipée d'un éclairage selon un autre mode de réalisation de l'invention ;
- la figure 6 une illustration d'une cale à poncer plate équipée d'un éclairage selon un autre mode de réalisation de l'invention ;
- la figure 7 une illustration d'une équipement suivant un autre mode de réalisation de l'invention.

Pour plus de clarté, les éléments identiques sont repérés par des signes de référence identiques sur l'ensemble des figures.

### DESCRIPTION DETAILLEE D'UN MODE DE REALISATION

Sur les figures **1** et **2** est illustrée une girafe à poncer **10,** comportant une tête de ponçage **12** articulée à l'extrémité d'un manche **14** pouvant être par exemple une perche télescopique ou non, pourvue ou non de poignées préformées. La tête est équipée d'un outil non illustré, pourvu d'une surface abrasive venant au contact de la surface à traiter, par exemple un mur ou un plafond enduit ou peint.

La tête **12** est pourvue sur l'ensemble de son pourtour **16** d'un éclairage **18** constitué de multiples sources lumineuses individuelles directionnelles **20** projetant de la lumière rasante sur à 360° autour de la tête **12.** Chacune des sources lumineuses **20** est ici constituée par une ou plusieurs électrodes électroluminescentes projetant de la lumière suivant un faisceau relativement étroit. C'est donc dans cet exemple la multiplicité des sources lumineuses **20** et leur répartition sur l'ensemble du pourtour **16** de la tête **12** qui assure un éclairage rasant rayonnant dans toutes les directions depuis la tête **12.** L'éclairage est rasant au sens où les faisceaux lumineux sont dirigés intégralement vers la surface à traiter **22,** avec un angle α de préférence inférieur à 30°.

Comme illustré sur la figure **2****,** les sources lumineuses **20** sont ici disposées sur une paroi sensiblement cylindrique constituant le pourtour **16** de la tête **12,** cette paroi **16** étant destinée, en position de travail, à être disposée perpendiculaire à la surface à traiter **22.**

Suivant la variante illustrée sur la figure **3****,** les sources lumineuses **20**A, **20**B peuvent être disposées à différentes hauteurs H_{A}, H_{B} mesurées par rapport à la surface à traiter **22,** les sources lumineuses **20**A les plus éloignées de la surface à traiter étant destinée à éclairer en lumière rasante une partie de la surface à traiter située à une distance de la source lumineuse de préférence supérieure à 60 cm, et de préférence supérieure à 80 cm, voire de l'ordre d'un mètre, alors que les sources lumineuses **20**B les plus proches de la surface à traiter **22** sont elles destinées à éclairer des parties de la surface à traiter située à moins grande distance, par exemple entre 10 ou 20 cm et 60 cm.

Comme illustré sur les figures **4**A à **4**C, les sources lumineuses **20** peuvent être disposées soit dans des renfoncements **24** par rapport à la surface extérieure du pourtour **16** de la tête, soit en surface, la première disposition constituant une protection naturelle contre les chocs.

Grâce à l'équipement ainsi pourvu, l'opérateur qui ponce une surface **22** telle qu'un mur ou un plafond ne travaille plus « en aveugle » et peut limiter son travail aux parties de la surface qui présentent des imperfections. En effet, grâce à l'éclairage rasant, l'opérateur repère au fur et à mesure du travail les défauts, et ne traite que ceux-ci, limitant son effort et réduisant son temps d'intervention. De plus, il constate immédiatement la qualité du travail qu'il effectue, ce qui lui permet un autocontrôle garantissant une meilleure qualité du ponçage.

Lorsque l'état préalable de la surface à traiter correspond à ce que l'on constate couramment dans le métier, cet éclairage permet de diminuer d'au moins 50% la surface poncée, les 50% non poncés correspondant au parties de la surface ayant déjà un état de surface satisfaisant sans ponçage. Le gain en effort et en temps est considérable. De plus, ce gain est obtenu sans autre perte de temps, puisque l'éclairage, solidaire de la tête, se déplace avec elle et se trouve toujours là où il est utile.

Sur la figure **5** a été représentée une cale à cueillie **100** en coin pourvue d'au moins deux sources lumineuses rasantes **20** situées à ses extrémités longitudinales, pour éclairer dans deux directions opposées parallèlement à la direction générale **110** du mouvement de va-et-vient de la cale.

Sur la figure **6** a été représentée une cale plate rectangulaire **200** pourvue de sources lumineuses **20** à ces quatre coins pour un éclairage à **360**°. D'autres sources lumineuses peuvent naturellement être ajoutées le cas échéant.

Sur la figure **7** a été représentée une variante avec une tête pourvue d'une couronne **50** rapportée amovible comprenant les sources lumineuses **20.** Le même principe est applicable pour des cales à poncer les cueillies ou les cales plates, ainsi qu'à tout autre tête d'équipement.

Naturellement diverses variantes sont envisageables.

Le branchement des sources lumineuses peut être fait soit sur secteur, soit en basse tension, soit avec des piles ou accumulateurs rechargeables.

Les sources lumineuses peuvent être toutes de même couleur et de même intensité lumineuse, ou bien avoir des intensités et/ou des couleurs différentes. En particulier, il est possible de prévoir une intensité plus importante pour les sources lumineuses disposé à plus grande distance de la surface à traiter et destinées à éclairer le plus loin.

On peut également généraliser ce principe d'éclairage rasant incorporé à un équipement de traitement d'une surface à un équipement d'application d'une peinture ou d'un enduit, par exemple de peinture au rouleau ou en projection.

## Revendications

1. Équipement (10, 100, 200) pour le traitement d'une surface à traiter (22), notamment d'une surface brute, peinte ou enduite, comportant une tête (12) pour recevoir un outil présentant au moins une face de travail venant au contact de la surface à traiter lorsque l'équipement est dans une position de travail, **caractérisé en ce que** la tête (12) présente un pourtour pourvu au moins localement d'un éclairage directionnel (18) destiné à éclairer la surface à traiter (22) avec une incidence inférieure à 30° lorsque l'équipement est en position de travail.

2. Équipement selon la revendication 1, **caractérisé en ce que** l'éclairage (18) comporte une pluralité de sources lumineuses (20, 20A, 20B), destinées à éclairer la surface à traiter (22) à différentes distances de la tête (12) en position de travail.

3. Équipement selon l'une quelconque des revendications précédentes, **caractérisé en ce que** le pourtour (16) de la tête présente au moins deux secteurs angulaires diamétralement opposés de part et d'autre d'un centre de la tête, l'éclairage comportant au moins deux sources lumineuses (20) éclairant des directions opposées, au moins une des sources lumineuses (20) étant disposée dans chacun des secteurs angulaires.

4. Équipement selon l'une quelconque des revendications 1 à 3, **caractérisé en ce que** l'équipement est apte à éclairer la surface à traiter à 360° sur le pourtour de la tête.

5. Équipement selon l'une quelconque des revendications précédentes, **caractérisé en ce que** l'éclairage (20) est disposé dans un ou plusieurs renfoncements (24) du pourtour de la tête.

6. Équipement selon l'une quelconque des revendications précédentes, **caractérisé en ce que** la tête est pourvue d'un support amovible (50) sur lequel est fixé l'éclairage (18).

7. Équipement selon l'une quelconque des revendications précédentes, **caractérisé en ce que** l'équipement est pourvu d'une liaison électrique à une source électrique distante.

8. Équipement selon l'une quelconque des revendications précédentes, **caractérisé en ce que** la tête comporte une source d'énergie électrique autonome.

9. Équipement selon l'une quelconque des revendications précédentes, **caractérisé en ce que** l'équipement est un équipement de ponçage.

10. Équipement selon l'une quelconque des revendications précédentes, **caractérisé en ce que** l'équipement est une girafe à poncer (10), une cale à poncer plate ou une cale à poncer dans les coins.

11. Équipement selon l'une quelconque des revendications précédentes, **caractérisé en ce que** l'équipement comporte en outre un organe de préhension (14) relié à la tête, de préférence de façon articulée.

12. Équipement selon la revendication 11, **caractérisé en ce que** l'éclairage (18) est orienté de manière à ne pas éclairer un opérateur situé à distance de la surface à traiter et tenant l'organe de préhension (14) en position de travail.

13. Équipement selon la revendication 11 ou la revendication 12, **caractérisé en ce que** l'organe de préhension comporte une perche.

14. Procédé de finition, notamment de ponçage, d'une surface à traiter, notamment d'une surface murale ou d'un plafond, **caractérisé en ce que** l'opérateur pose un équipement suivant l'une quelconque des revendications précédentes en position de travail sur la surface à traiter (22) et éclaire au moins une partie de la surface à traiter avec l'éclairage (18) de l'équipement en lumière rasante pour repérer les défauts de la surface à traiter, puis corrige les défauts avec l'équipement, en évitant de traiter avec l'équipement l'ensemble de la surface à traiter.

15. Procédé de finition selon la revendication précédente, **caractérisé en ce que** l'opérateur ne traite avec l'équipement que les défauts.
